# EUROPÄISCHE PATENTSCHRIFT

(11) **EP 1 351 766 B1**
(45) Veröffentlichungstag und Bekanntmachung des Hinweises auf die Patenterteilung: **07.09.2005**
(21) Anmeldenummer: 02702254.0
(22) Anmeldetag: 10.01.2002
(51) Int. Cl.: B01L 3/00

(54) **VORRICHTUNG UND VERFAHREN ZUM DOSIEREN KLEINER FLÜSSIGKEITSMENGEN**
DEVICE AND METHOD FOR DOSING SMALL AMOUNTS OF LIQUID
DISPOSITIF ET PROCEDE DE DOSAGE DE PETITES QUANTITES DE LIQUIDE

(30) Priorität: 18.01.2001 DE 10102152
(43) Veröffentlichungstag der Anmeldung: 15.10.2003
(73) Patentinhaber: Zengerle, Roland, 79183 Waldkirch (DE); Koltay, Peter, 79232 March (DE)
(72) Erfinder: Zengerle, Roland, 79183 Waldkirch (DE); Koltay, Peter, 79232 March (DE)
(74) Vertreter: Schoppe, Fritz
(86) Internationale Anmeldenummer: PCT/EP2002/000186
(87) Internationale Veröffentlichungsnummer: WO 2002/057015

(56) Entgegenhaltungen:
- EP-A- 0 465 071
- WO-A-99/52625
- DE-A- 19 917 029
- DE-U- 9 011 816
- US-A- 5 943 079
- DUCREE J ET AL: "TOPSPOT- A NEW METHOD FOR THE FABRICATION OF MICROARRAYS" PROCEEDINGS OF THE ANNUAL INTERNATIONAL WORKSHOP ON MICRO ELECTROMECHANICAL SYSTEMS, IEEE, 2000, Seiten 317-322, XP001005903

## Beschreibung

Die vorliegende Erfindung bezieht sich auf Vorrichtungen und Verfahren zum Dosieren kleiner Flüssigkeitsmengen, und insbesondere auf solche Vorrichtungen und Verfahren, die zur gleichzeitigen, präzisen Dosierung von kleinen bzw. kleinsten Flüssigkeitsmengen aus mehreren parallelen Kanälen geeignet sind.

Die präzise Dosierung von Flüssigkeitsmengen ist unter anderem in der pharmazeutischen und biotechnologischen Forschung, beispielsweise der Genomik, dem High-Throughput-Screening, der kombinatorischen Chemie und dergleichen, von erheblicher Bedeutung. Eine solche Dosierung ist beispielsweise notwendig, um sogenannte Mikrotiterplatten (im Englischen well-plate) mit Reagenzien zu befüllen. Um eine derartige Befüllung zu realisieren, sind derzeit unterschiedliche Geräte und Verfahren bekannt, von denen die gebräuchlichsten Luftpolsterpipetten, Kolbenverdrängerpipetten mit Ventilsteuerung, piezoelektrische Pipetten und Nadelpipetten sind. Typischerweise sind die genannten Geräte einkanalig ausgelegt. Sie können zum Teil aber auch im Raster zu parallelen Kanälen angeordnet werden. Der höchste erreichte Grad der Parallelisierung beträgt derzeit 384 Kanäle bei einigen kommerziell erhältlichen Geräten für Dosiervolumina oberhalb von 0,5 µl.

Bei Anwendung der oben genannten Prinzipien bzw. Vorrichtungen zur Befüllung von Mikrotiterplatten treten aber häufig eine oder mehrere der im folgenden genannten Schwierigkeiten auf. Meist können Dosiervolumina, die kleiner als 500 nl sind, nicht abgegeben werden. Dies trifft insbesondere , auf Luftpolsterpipetten zu. Darüber hinaus ist die Genauigkeit bei allen erhältlichen Geräten im unteren Dosierbereich nur ungenügend, wobei der Fehler typischerweise über 10% liegt. Ferner kann mit den gängigen Geräten eine hohe Integrationsdichte, beispielsweise Rastermaße von weniger als 4,5 mm, aufgrund der Bauform nicht erreicht werden, so daß teilweise eine serielle Bearbeitung erfolgen muß. Lediglich mit Nadelpipetten können auch Rastermaße von 2,25 mm erreicht werden. Falls die Dosierung nicht im Freistrahl erfolgt, wie z.B. bei Nadelpipetten, können Verschleppungen bzw. Querkontaminationen der zu dosierenden Flüssigkeiten auftreten.

Bekannte Mikrodosiervorrichtungen sind in der DE-A-19706513 und der DE-A-19802368 beschrieben. Diese bekannten Vorrichtungen basieren auf einem Funktionsprinzip, bei dem eine Beschleunigung auf eine zu dosierende Flüssigkeit innerhalb einer Druckkammer durch einen Verdränger aufgebracht wird. Die Druckkammer weist eine Fluidverbindung zu einer Auslaßöffnung und zu einem Fluidreservoir auf. Somit folgt beim Betätigen des Verdrängens bei diesen bekannten Vorrichtungen eine Bewegung der Flüssigkeit sowohl durch die Auslaßöffnung als auch in das Reservoir zurück.

Aus der DE-A-19913076 ist eine Mikrodosierungsvorrichtung bekannt, durch die eine Mehrzahl von Mikrotröpfchen auf ein Substrat aufbringbar ist, wobei dort ein gesamter Dosierkopf mit einer Beschleunigung beaufschlagt wird. Durch diese Beschleunigung des gesamten Dosierkopfs wird trägheitsbedingt eine Relativbeschleunigung zwischen enthaltenem Fluid und Dosierkopf erreicht, derart, daß Tröpfchen aus jeweiligen Düsenöffnungen des Dosierkopfs ausgestoßen werden.

Schließlich offenbart die WO 00/62932 Verfahren und Vorrichtungen zur dosierten Ausgabe kleinster Flüssigkeitsmengen, wobei dort Ausstoßmengen in einem Bereich von 0,1 nl bis 100 µl genannt sind. Gemäß dieser Schrift wird eine mit einer Austrittsöffnung versehene Kapillare verwendet, an die mindestens eine Gasleitung über eine Mündungsstelle angeschlossen ist. Über die Kapillare wird ein Gasstoß in die Gasleitung eingeleitet, so daß eine sich in dem Kapillarabschnitt zwischen Mündungsstelle und Austrittsöffnung befindliche Flüssigkeitsmenge aus der Austrittsöffnung ausdosiert wird. Diese Schrift erwähnt ferner die Möglichkeit der Erzeugung eines Pipettierarrays unter Verwendung einer Mehrzahl von Dosiervorrichtungen wie sie oben beschrieben sind. Auch bei den in dieser Schrift beschriebenen Dosiervorrichtungen erfolgt ein Rückfluß in das Reservoir bzw. im ungünstigsten Fall können Luftblasen in die Reservoirleitung aufsteigen und diese verstopfen.

Aus den oben genannten Nachteilen resultiert die Tatsache, daß die Dauer der Befüllung einer Mikrotiterplatte im allgemeinen für den gewünschten Durchsatz als zu hoch angesehen wird. Dadurch ergeben sich zum einen hohe Kosten und zum anderen teilweise auch Schwierigkeiten bei der Analyse der Reaktionsprodukte, falls die Reaktionen in den einzelnen Reservoirs der Mikrotiterplatte zeitversetzt starten.

Bei R. Zengerle, "Mikrosysteme - Chancen für die Dosiertechnik", wägen + dosieren 1/1996, S. 10-15, sind Mikropumpen für Mikrotropfeninjektoren bekannt, bei denen durch eine mittels eines Piezobiegewandlers antreibbare Membran das Volumen einer Pumpkammer veränderbar ist. Eine Einlaßöffnung und eine Auslaßöffnung der Pumpkammer sind vorgesehen. Eine Pumpwirkung kann bei Betätigen der Membran erreicht werden, indem entweder die Einlassöffnung und die Auslassöffnung mit einem Rückschlagventil versehen sind oder indem ein Puffer angrenzend an die Pumpkammer vorgesehen ist.

Aus der DE 19648694 C1 ist eine bidirektionale dynamische Mikropumpe bekannt, die eine Pumpkammer sowie einen Zulauf und einen Ablauf für die Pumpkammer mit unterschiedlichen Strömungswiderständen aufweist. An die Pumpkammer grenzt eine Membran, wobei durch geeignete Formgebung des Ansteuerpulses für die Membran die Förderrichtung der Mikropumpe steuerbar ist.

Aus der WO 97/15394 ist eine Platte bekannt, die eine Vielzahl von dieselbe durchdringenden Ausnehmungen aufweist. Die Ausnehmungen besitzen zu einer Oberfläche der Platte hin ein große Öffnung und zu der gegenüberliegenden Oberfläche hin eine kleine Düsenöffnung. Durch Ausüben eines Drucks auf die große Öffnung kann ein Flüssigkeitsstrahl durch die kleine Düsenöffnung ausgestoßen werden.

Eine weitere Dosiervorrichtung ist aus der WO 99/36176 bekannt, die ein Flüssigkeitsreservoir und einen mit dem Flüssigkeitsreservoir fluidmäßig verbundenen Kanal aufweist. In gegenüberliegenden Kanalwänden des Kanals sind Öffnungen gebildet, so daß durch das Ausüben eines Drucks auf eine der Öffnungen die zwischen den Öffnungen befindliche Flüssigkeit ausdosiert werden kann.

Ferner ist aus der US-A-5943079 ein Tintenstrahldruckkopf bekannt, bei dem in einem Druckkopf eine Düse, ein Reservoirbereich und ein die Düse und den Reservoirbereich verbindender Hohlraum strukturiert sind. Angrenzend an den Hohlraum ist eine piezoelektrische Platte vorgesehen, wobei durch Anlegen eines Drucksignals ein Schwingteil der piezoelektrischen Platte in Schwingungen versetzt werden kann, so dass in dem Hohlraum eine Druckwelle auftritt. Wenn die Druckwelle eine Düsenöffnung der Düse erreicht, wird dadurch ein Tintenausstoß bewirkt. Der Reservoirbereich ist ferner durch eine membranartige Struktur von einer Dämpfungskammer getrennt, die eine Entlüftungsöffnung aufweist.

Die Aufgabe der vorliegenden Erfindung besteht darin, Vorrichtungen und Verfahren zur Dosierung kleiner Flüssigkeitsmengen zu schaffen, die einen einfachen Aufbau einer Mikrodosiervorrichtung ermöglichen und ferner eine gleichzeitige, präzise Dosierung von kleinen Flüssigkeitsmengen aus mehreren parallelen Kanälen ermöglichen.

Diese Aufgabe wird durch eine Mikrodosiervorrichtung nach Anspruch 1 und ein Verfahren zum Dosieren kleiner Flüssigkeitsmengen nach Anspruch 10 gelöst.

Das Funktionsprinzip der erfindungsgemäßen Mikrodosiervorrichtung und des erfindungsgemäßen Verfahrens zum Dosieren kleiner Flüssigkeitsmengen basiert auf zwei Punkten, zum einen dem gleichzeitigen Beaufschlagen von Reservoir und Düse bzw. Düsenkanal mit einer Kraft, so daß ein im wesentlichen gleicher Druck auf dieselben einwirkt, und zum anderen einer hinreichenden Trennung des Reservoirs und der Düse voneinander durch den Verbindungskanal. Eine solche Trennung ist um so wirkungsvoller, je höher der fluidische Widerstand des Verbindungskanals in Relation zum fluidischen Widerstand des Düsenkanals ist. Aufgrund der fluidischen Trennung wird erfindungsgemäß maximal das in der Düse befindliche Volumen dosiert, wobei nach der Ausdosierung dieses Volumens der Dosiervorgang automatisch stoppt.

Das Reservoir, die Düse und der Verbindungskanal sind erfindungsgemäß vorzugsweise in einem Dosierkopf gebildet, wobei ein solcher Dosierkopf vorzugsweise eine Mehrzahl von Reservoiren, Düsen und Verbindungskanälen aufweisen kann. Um einen Tropfenausstoß aus der Düsenöffnung oder den Düsenöffnungen der einen oder mehreren Düsen zu bewirken, wird erfindungsgemäß eine treibende Kraft auf die gesamte im Dosierkopf enthaltene Flüssigkeit aufgeprägt, d.h. sowohl das Reservoir als auch die Düse werden mit der Kraft beaufschlagt. Daher und aufgrund dessen, daß der Druckgradient über die Verbindungsleitung vernachlässigbar ist, erfolgt erfindungsgemäß keine Rückströmung in das Reservoir.

Bei bevorzugten Ausführungsbeispielen der vorliegenden Erfindung sind sowohl die Reservoire als auch die Düsen in einem Raster angeordnet, das dem Format einer Mikrotiterplatte entspricht. Ferner können die Reservoire und die Düsen in einem unterschiedlichen Raster angeordnet sein, so daß durch einen Dosiervorgang eine Formatumwandlung zwischen dem Format der Reservoire und dem des aufnehmenden Behältnisses, in der Regel eine Mikrotiterplatte, erfolgt. Der bei der erfindungsgemäßen Mikrodosiervorrichtung verwendete Dosierkopf kann auf eine herkömmliche bekannte Weise unter Verwendung von mikromechanischen Verfahren gefertigt werden, beispielsweise aus Silizium oder aus Kunststoff, beispielsweise unter Verwendung einer Spritzgußtechnik. Bei bevorzugten Ausführungsbeispielen besteht die Antriebseinrichtung aus einer pneumatischen bzw. hydraulischen Antriebseinheit, die eine Druckkammer aufweist, die schnell mit einem Gas oder einer Flüssigkeit als Puffermedium befüllt werden kann, um die erforderliche Kraft auf die Reservoire und Düsen aufzubringen.

Erfindungsgemäß sind vorzugsweise die Reservoire und das dem Ausstoßende der Düsen gegenüberliegende Ende derselben in einer Oberfläche des Dosierkopfes gebildet, so daß die gesamte erste Seite des Dosierkopfs bzw. Dosierkopfsubstrats mit der treibenden Kraft beaufschlagt werden kann, wobei lediglich die in der Düse, d.h. dem Düsenkanal und der Düsenöffnung, enthaltene Flüssigkeit abgegeben wird und der Dosiervorgang von selbst stoppt, sobald die darin enthaltene Flüssigkeit abgegeben wurde. Dieses Prinzip ermöglicht es, auf eine räumliche Trennung der Bereiche in denen die Düsen bzw. Reservoire angeordnet sind, zu verzichten, wodurch wesentlich höhere Integrationsdichten erreicht werden können als mit Vorrichtungen, bei denen die treibende Kraft nur auf die rückseitigen Düsenbereiche, nicht jedoch auf die Reservoire wirkt.

Die vorliegende Erfindung schafft somit Vorrichtungen und Verfahren, mit denen Flüssigkeiten hochparallel beispielsweise in eine Mikrotiterplatte abgegeben werden können. Somit besitzt die erfindungsgemäße Mikrodosiervorrichtung eine einfache Struktur und ermöglicht dennoch eine exakte Dosierung, selbst bei der Realisierung eines hochintegrierten Dosiersystems, bei dem beispielsweise unter Verwendung von 1536 Düsen parallel dosiert werden soll. Erfindungsgemäß kann eine solche exakte Dosierung ohne Verwendung von aktiven oder passiven Ventilen, wie sie gemäß dem Stand der Technik teilweise verwendet werden, erfolgen, da sowohl Reservoir als auch Düsen mit der Kraft beaufschlagt werden und der Verbindungskanal zwischen denselben entsprechend ausgelegt ist.

Die vorliegende Erfindung stellt somit eine wesentliche Verbesserung der Dosiertechnologie im Nanoliterbereich dar, die eine hochparallele und damit deutlich schnellere Zudosierung von Reagenzien in Mikrotiterplatten ermöglicht. Dabei erlaubt die vorliegende Erfindung ein hohes Maß an Parallelisierung und Integrationsdichte, wobei beispielsweise 96, 384, 1536 oder mehr Dosierungen gleichzeitig bei einem Rastermaß von 9,0 mm, 4,5 mm, 2,25 mm oder darunter durchgeführt werden können. Darüber hinaus erlaubt die vorliegende Erfindung auch eine Anpassung an Formate außerhalb des Standards für Mikrotiterplatten. Daneben ermöglicht die vorliegende Erfindung eine extrem hohe Genauigkeit der Dosierung, wobei der Fehler im Dosiervolumen bei typischen Dosiermengen von 50 nl bis 100 nl unter 5 nl liegt. Durch die berührungslose Abgabe im Freistrahl ist ferner eine Verschleppung von Medien ausgeschlossen. Wie bereits angesprochen wurde, können bei einer entsprechenden Auslegung der Vorrichtung Reformatierungen parallel durchgeführt werden, beispielsweise von einem 384-er von Format auf ein 1536-er Format.

Ferner erlaubt die vorliegende Erfindung eine Lagerung von Medien im Dosierkopf, so daß der Arbeitsschritt des Transfers von der Aufbewahrungseinheit, bei der es sich derzeit typischerweise um eine 96-er Mikrotiterplatte handelt, zum Dosierautomaten, bei dem es sich derzeit um parallel angeordnete Luftpolsterpipetten oder ähnliches handelt, eingespart werden kann. Schließlich ist bei der erfindungsgemäßen Vorrichtung und dem erfindungsgemäßen Verfahren das dosierte Volumen weitgehend unabhängig von den physikalischen Eigenschaften der verwendeten Flüssigkeiten. Die vorliegende Erfindung ermöglicht ferner den Aufbau einer Mikrodosiervorrichtung, bei der der Dosierkopf ohne weiteres austauschbar ist, so daß die Antriebseinrichtung, die in der Regel aufwendiger ist als der Dosierkopf selbst, für eine Vielzahl von unterschiedlichen Dosierköpfen verwendet werden kann. Hierbei ist insbesondere auch von Vorteil, daß die gesamte erste Oberfläche des Dosierkopfs mit der Kraft beaufschlagt wird, so daß hier auch bei unterschiedlicher Anordnung von Reservoiren und Düsen in unterschiedlichen Dosierköpfen keine Anpassung notwendig ist.

Die vorliegende Erfindung eignet sich somit insbesondere, um präzise Mengen von Flüssigkeiten in Mikrotiterplatten, die eine standardisierte Außenabmessung und eine große Anzahl von nebeneinander angeordneten Reservoiren besitzen, abzugeben. Solche Mikrotiterplatten umfassen, wie oben ausgeführt, eine Vielzahl von Reservoiren, beispielsweise 96, 384, 1536 oder mehr, wobei die Rasterabstände der Reservoire zueinander entsprechend 9 mm, 4,5 mm, 2,25 mm, usw. betragen. Je nach Integrationsdichte beträgt das Volumen der Reservoire ca. 100 µl, 20 µl, 4 µl, usw.. In diesen Reservoiren werden chemische bzw. biochemische Reaktionen durchgeführt und die Reaktionsprodukte analysiert. Die Möglichkeit zur präzisen Befüllung von Mikrotiterplatten mit vorgegebenen Flüssigkeitsmengen ist deshalb eine unabdingbare Voraussetzung zur Durchführung quantitativer Analysen bei Verwendung kleinster Flüssigkeitsmengen, wobei die vorliegende Erfindung gerade diese Möglichkeit vorteilhaft bietet.

Neben der präzisen Befüllung der Mikrotiterplatte ist ferner eine schnelle, vorzugsweise gleichzeitige Zudosierung von Reagenzien in alle Reservoire von Interesse, da im allgemeine eine hohe Zahl von Reaktionen in einer Mikrotiterplatte gleichzeitig durchgeführt werden. Dabei ist es vorteilhaft, wenn der gesamte Ablauf der Befüllung und Analyse der Ergebnisse automatisiert werden kann, so daß pro Tag mehrere hundert Mikrotiterplatten bearbeitet werden können und einige tausend bis einhunderttausend Reaktionen durchgeführt werden können. Zu diesem Zweck ist die vorliegende Erfindung aufgrund ihrer Eigenschaft der massiv parallelen und hochpräzisen Dosierung von kleinsten Flüssigkeitsmengen in besonderer Weise geeignet, vor allem auch zur Abgabe einer Vielzahl unterschiedlicher Flüssigkeiten in die verschiedenen Reservoire einer Mikrotiterplatte.

Bevorzugte Ausführungsbeispiele der vorliegenden Erfindung werden nachfolgend bezugnehmend auf die beiliegenden Zeichnungen näher erläutert. Es zeigen:
- Fig. 1: eine schematische Ansicht, teilweise im Querschnitt, einer erfindungsgemäßen Mikrodosiervorrichtung;
- Fig. 2: ein Netzwerkmodell der in Fig. 1 gezeigten Mikrodosiervorrichtung;
- Fig. 3A: ein verallgemeinertes Netzwerkmodell für das erfindungsgemäße Dosiersystem und Fig. 3B ein Netzwerkmodell für ein bekanntes Mikrodosiersystem;
- Fig. 4: eine schematische Darstellung eines Ausführungsbeispiels einer erfindungsgemäßen Mikrodosiervorrichtung;
- Fig. 5: eine Querschnittansicht eines weiteren Ausführungsbeispiels einer erfindungsgemäßen Mikrodosiervorrichtung;
- Fig. 6: und 7 Draufsichten von Dosierköpfen, die bei einer erfindungsgemäßen Mikrodosiervorrichtung verwendbar sind;
- Fig. 8A bis 8D: Querschnittansichten, die unterschiedliche Gestaltungen für Düsen bei der erfindungsgemäßen Mikrodosiervorrichtung zeigen;
- Fig. 9A bis 9D: schematische Darstellungen, die unterschiedliche Gestaltungen des Verbindungskanals bei erfindungsgemäßen Mikrodosiervorrichtungen zeigen;
- Fig. 10A bis 10D: schematische Draufsichten auf bei erfindungsgemäßen Mikrodosiervorrichtungen verwendbare Dosierkopfsubstrate bzw. Abschnitte derselben; und
- Fig. 11A und 11B: schematische Querschnittansichten zur Veranschaulichung einer erfindungsgemäß verwendbaren Antriebseinrichtung.

In Fig. 1 ist ein Ausschnitt eines Dosierkopfs 2 gezeigt, der Teil eines Ausführungsbeispiels einer erfindungsgemäßen Mikrodosiervorrichtung ist. In dem Dosierkopf 2 sind ein Medienreservoir 4 und eine Düse 6 gebildet, die mit einer zu dosierenden Flüssigkeit 8 befüllt sind. Das Medienreservoir 4 und die Düse 6 sind über einen Verbindungskanal 10 miteinander fluidmäßig verbunden. Die Mikrodosiervorrichtung umfaßt ferner eine Antriebseinrichtung, die bei dem in Fig. 1 dargestellten Ausführungsbeispiel eine Druckkammer 12, ein Gehäuse 13 für die Druckkammer 12 und eine Einrichtung 14 zum Beaufschlagen der Druckkammer mit einem Druck aufweist. Die Einrichtung 14 kann eine herkömmliche Pumpe oder ein Druckluftventil mit einer entsprechenden Zuleitung zu der Druckkammer 12 sein. Ferner ist bei dem dargestellten Ausführungsbeispiel eine Entlüftungseinrichtung 16 zum Entlüften der Druckkammer 12 vorgesehen. Die Druckerzeugungseinrichtung 14 und die Entlüftungseinrichtung 16 sind mit einer Steuereinrichtung 18 verbunden, die dieselben ansteuert, um Tröpfchen aus der Düse 6 auszustoßen.

Wie in Fig. 1 zu sehen ist, weist die dort dargestellte Düse 6 einen Düsenkanal 20 und eine Düsenöffnung 22 auf, wobei der Düsenkanal 20 einen größeren Querschnitt als die Düsenöffnung 22 besitzt. Die der Düsenöffnung 22 gegenüberliegende Öffnung des Düsenkanals kann als Betätigungsöffnung bezeichnet werden. Die Düsenöffnung 22 ist derart dimensioniert, daß die Oberflächenspannung der Flüssigkeit an der Düsenöffnung 22 ein Auslaufen derselben im Ruhezustand verhindert. Der Düsenkanal 20 ist so ausgeführt, daß er aufgrund der Kapillarkraft vollständig mit Fluid gefüllt ist.

Wie gezeigt ist, ist das Medienreservoir 4 auf einer ersten Seite des Dosierkopfs 2 angeordnet, d.h. in einer ersten Oberfläche desselben gebildet, wogegen die Flüssigkeitsabgabe durch die Düsenöffnung 22 auf der gegenüberliegenden zweiten Seite des Dosierkopfs erfolgt. Die hierin als Düse bezeichnete Einheit ist durch den Düsenkanal 20 und die Düsenausstoßöffnung 22 gebildet und stellt eine fluidmäßige Verbindung zwischen der ersten Oberfläche 24 und der zweiten gegenüberliegenden Oberfläche 26 des Dosierkopfs 2 dar. Der Verbindungskanal 10 verbindet das Medienreservoir 4 und die Düse 6 bei dem in Fig. 1 gezeigten Ausführungsbeispiel an einem Einmündungsabschnitt 28 im unteren Bereich des Düsenkanals 20.

Fig. 2 zeigt ein Netzwerkmodell des in Fig. 1 gezeigten Dosierkopfs, wobei mit P_{A} die Druckdifferenz zwischen der Oberseite 24 und Unterseite 26 des Dosierkopfs 2 bezeichnet ist, die durch die mittels der Antriebseinrichtung 12, 13, 14 aufgebrachte Kraft erzeugt wird. In Fig. 2 stellt der Widerstand R₂ den Strömungswiderstand des Verbindungskanals 10 dar. Durch die Einmündung des Verbindungskanals 28 in den Düsenkanal 22 läßt sich er Düsenkanal (22) in drei Teilabschnitte unterteilen, denen jeweils ein Strömungswiderstand zugeordnet werden kann. Der Strömungswiderstand R₁₁ ist dem Abschnitt des Düsenkanals zwischen der ersten Seite 24 des Dosierkopfs 2 und dem Punkt der Einmündung des Verbindungskanals 10 zugeordnet. Der Strömungswiderstand R₁₂ des Düsenkanals ist dem Teilstück zwischen dem Punkt der Einmündung des Verbindungskanals 10 in den Düsenkanal 20 und der Düsenöffnung 22 zugeordnet. Schließlich ist der Strömungswiderstand R₁₃ der Düsenaustrittsöffnung 22 selbst zugeordnet. In Fig. 2 ist die fluidische Verschaltung der oben erläuterten Strömungswiderstände sowie die Verschaltung derselben mit dem Reservoir 4 sowie der erzeugte Druck P_{A} dargestellt. Es ergibt sich das dargestellte fluidische Netzwerkmodell, das sich ähnlich wie ein entsprechendes elektrisches Netzwerk verhält.

Erfindungsgemäß sind nun die Strömungswiderstände des Verbindungskanals 10 und der Düse, d.h. des Düsenkanals 20 und der Düsenöffnung 22, derart ausgeführt, daß bei Beaufschlagung einer in dem Medienreservoir und der Düse befindlichen Flüssigkeit 8 mit einer solchen Kraft, daß ein im wesentlichen identischer Druck auf die im Medienreservoir und die in der Düse befindliche Flüssigkeit ausgeübt wird, ein Volumenstrom in dem Verbindungskanal 10 klein im Vergleich zu einem Volumenstrom in der Düse 6 ist.

Diese Situation kann erreicht werden, wenn der Strömungswiderstand R₂ des Verbindungskanals 10 groß gegenüber dem Strömungswiderstand des Düsenkanals zwischen der ersten Seite 24 und der zweiten Seite 26 des Dosierkopfs 2, d.h. R₁₁ + R₁₂ + R₁₃ ist. Ferner kann bei dem in Fig. 1 gezeigten Ausführungsbeispiel eine hinreichend gute Dosierqualität bereits erreicht werden, wenn die Bedingung R₂ >> R₁₁ erfüllt ist. Zur Veranschaulichung wird wiederum auf Fig. 2 verwiesen, die das entsprechende fluidische Netzwerk darstellt. Die Bedingung R₂ >> R₁₁ führt dazu, daß trotz einer Beaufschlagung der gesamten ersten Seite 24 des Dosierkopfs 2 mit einem pneumatischen Druck, beispielsweise durch die oben beschriebene Antriebseinrichtung 12, 14, die über den Verbindungskanal 10 anliegende Druckdifferenz vernachlässigbar ist. Die Bewegung der Flüssigkeit im Verbindungskanal ist dadurch ebenfalls vernachlässigbar. Die Druckdifferenz zwischen der ersten und der zweiten Seite des Dosierkopfs führt also lediglich dazu, daß die in der Düse 6 befindliche Flüssigkeitsmenge durch die Düsenöffnung 22 nach außen abgegeben wird.

Wie oben erwähnt wurde, kann eine exakte Dosierung erreicht werden, wenn der Strömungswiderstand R₂ des Verbindungskanals deutlich größer ausgelegt wird als der Gesamtwiderstand des Düsenkanals. In solchen Fällen, bei denen der Verbindungskanal 10 beabstandet von der ersten Seite 24 in den Düsenkanal 20 mündet, so daß ein Widerstand R₁₁ definiert werden kann, führt bereits die Erfüllung der Bedingung R₂ >> R₁₁ zu einem ausreichend guten Ergebnis. Hierbei ist hinsichtlich der Auslegung der Widerstände R₁₁ und R₂ zu beachten, daß je größer der Widerstandsunterschied ist, desto größer die Bandbreite der unterschiedlichen Flüssigkeiten ist, die mit einer ausreichenden Genauigkeit unter Verwendung einer entsprechenden Dosiervorrichtung dosiert werden können.

Hinsichtlich der Auslegung der Widerstände R₁₁ und R₂ ist zu beachten, daß das dosierte Volumen von dem Verhältnis der beiden Widerstände abhängt. Wählt man R₂/R₁₁ ≈ 10, so entspricht das dosierte Volumen dem in der Düse enthaltenen Flüssigkeitsvolumen mit einer systematischen Abweichung von maximal 10%. Diese Abweichung kommt dadurch zustande, daß aufgrund des Druckabfalls über den Strömungswiderstand R₁₁ an der Einmündungsstelle des Verbindungskanals in die Düse ein niedrigerer Druck herrscht als auf der Oberseite, d.h. der ersten Seite, des Dosierkopfs bzw. im Reservoir. Dadurch entsteht eine Druckdifferenz über den Verbindungskanal, deren Größe von dem Verhältnis der Strömungswiderstände R₂ und R₁₁ abhängt, wobei durch diese Druckdifferenz ein zusätzlicher Volumenstrom in dem Verbindungskanal in Richtung Düsenöffnung induziert wird. Dieser Volumenstrom bzw. Fluß trägt ebenfalls zu dem dosierten Volumen bei. Die exakte Höhe dieser systematischen Abweichung hängt von den Details der konkreten Ausgestaltung von Verbindungskanal und Düsenkanal ab. Die Abweichung kann durch geschickte, geometrische Ausführung der Kanäle insbesondere an deren Einmündungsstelle minimiert werden. Der Anteil dieses induzierten Flusses am Gesamtfluß durch die Düse bzw. die Düsenöffnung kann aber unabhängig von diesen geometrischen Details mit dem Wert R₁₁/R₂ nach oben abgeschätzt werden. Aufgrund des zusätzlichen Flusses durch den Verbindungskanal wächst das Dosiervolumen also maximal auf das (1+R₁₁/R₂)-fache des Volumen des Düsenkanals an.

Da der oben beschriebene Vorgang jedoch reproduzierbar ist und das Verhältnis der Strömungswiderstände nicht von den Medieneigenschaften des Fluids abhängt, wird die Genauigkeit und Funktionstüchtigkeit der Dosiervorrichtung hierdurch nicht beeinträchtigt. Das exakte Verhältnis der Strömungswiderstände ist also nicht wesentlich, solange R₁₁ < R₂ gilt. Zusammenfassend ist festzustellen, daß das Verhältnis der Strömungswiderstände einen systematischen Fehler verursacht, der sich bei der Herstellung der Dosiervorrichtungen kompensieren läßt. Er verursacht dagegen keinen statistischen Fehler, der die Reproduzierbarkeit der Dosiervorrichtung beeinflussen würde. Hinsichtlich einer einfachen und genauen Auslegung der Dosiervorrichtung kann es in der Praxis wünschenswert sein, das Dosiervolumen möglichst genau durch das in der Düse enthaltene Volumen festzulegen. In diesem Fall ist es günstig, R₁₁/R₂ möglichst klein bzw. R₂/R₁₁ möglichst groß zu wählen, beispielsweise R₂/R₁₁ > 100. Dies führt zu einer hervorragenden fluidischen Entkopplung von Düse und Reservoir während eines Dosiervorgangs und das dosierte Volumen entspricht mit einer maximalen Abweichung von 1% dem Düsenvolumen.

In Fig. 3A ist ein verallgemeinertes Netzwerkmodell, das eine erfindungsgemäße Mikrodosiervorrichtung zeigt, dargestellt, wobei in Fig. 3A der Widerstand R_{K} den fluidischen Widerstand des Verbindungskanals zwischen Düse und Reservoir darstellt, während der Strömungswiderstand R_{D} den Strömungswiderstand der gesamten Düse bestehend aus dem Widerstand des Düsenkanals und dem Widerstand der Düsenöffnung darstellt. P_{A} bezeichnet wiederum den durch die jeweilige Antriebseinheit erzeugten statischen bzw. dynamischen Druck. Um zu erreichen, daß bei dem Netzwerkmodell in Fig. 3A ein Volumenstrom der Flüssigkeit im Verbindungskanal gegenüber dem Volumenstrom der Flüssigkeit im Düsenkanal vernachlässigbar ist, ist der Widerstand R_{K} groß im Vergleich zu dem Strömungswiderstand R_{D} zu wählen. Das im Einzelfall zu wählende Verhältnis der Strömungswiderstände hängt von der Flüssigkeit, die dosiert werden soll, ab, wobei wiederum festzustellen ist, daß die Bandbreite der Flüssigkeiten, die mit der gleichen Dosiervorrichtung dosiert werden können, um so größer ist, je größer der Widerstandsunterschied ist.

In jedem Fall ist durch die Beaufschlagung von Reservoir und Düse mit einer solchen Kraft, daß ein im wesentlichen identischer Druck auf die Flüssigkeit in Reservoir und Düse ausgeübt wird, erfindungsgemäß sichergestellt, daß kein Rückfluß durch den Verbindungskanal stattfindet. Ein solcher Rückfluß ist bei bekannten Dosiersystemen, wie sie beispielsweise in den oben genannten Veröffentlichungen DE-A-19706513, DE-A-19802368 oder WO 00/62932 beschrieben sind, der Fall. Zu Vergleichszwecken ist ein Netzwerkmodell, wie es für die in den oben genannten Schriften gezeigten Dosiervorrichtungen gilt, in Fig. 3B dargestellt. Es ist zu erkennen, daß dort bei einer Druckbeaufschlagung PA ein Rückfluß in das Reservoir in jedem Fall stattfindet, wobei das Verhältnis von dosierter Flüssigkeit zu in das Reservoir zurückfließender Flüssigkeit von dem Verhältnis der Strömungswiderstände R_{D} und R_{K} abhängt.

Wiederum bezugnehmend auf Fig. 1 wird nun ein Dosiervorgang der dort gezeigten Mikrodosiervorrichtung näher beschrieben. Der Dosierkopf 2, der in der Regel eine Mehrzahl von Reservoiren und Düsen aufweist, wobei in Fig. 1 wegen der abschnittsweisen Darstellung lediglich ein Reservoir 4 und eine Düse 6 dargestellt sind, wird zunächst mit der bzw. den zu dosierenden Flüssigkeiten befüllt. Dies geschieht, indem beispielsweise unter Verwendung handelsüblicher Pipettierautomaten die Flüssigkeiten in das oder die Reservoire 4 eingefüllt werden. Die Befüllung der restlichen Leitungen im Dosierkopf, d.h. des Verbindungskanals 10, des Düsenkanals 20 und der Düsenöffnung 22, erfolgt über Kapillarkräfte aus den betreffenden Medienreservoiren. Wie oben erwähnt wurde, ist die Düse und Düsenöffnung 22 derart dimensioniert, daß ein Austreten der Flüssigkeit aus der Düse sowohl auf der Seite 24 als auch auf der Seite 26 durch die Oberflächenspannung derselben im Ruhezustand verhindert ist.

An dieser Stelle sei angemerkt, daß bei dem in Fig. 1 gezeigten Ausführungsbeispiel, bei dem die Düse 6 eine größere zylindrische Öffnung als Düsenkanal 20 oberhalb einer kleinen zylinderförmigen Öffnung als Düsenöffnung 22 aufweist, das Volumen der Düse 6 im wesentlichen durch die größere Bohrung bestimmt ist, wogegen der Strömungswiderstand der Düse im wesentlichen durch die kleinere Bohrung definiert ist. Diese Unterteilung der Düse in zwei Bereiche unterschiedlichen Durchmessers ist für das Funktionieren der erfindungsgemäßen Dosiervorrichtung nicht zwingend notwendig, erleichtert aber die Auslegung des Dosierkopfs, indem eine Einstellung der gewünschten Dosiermenge möglich wird, unabhängig von dem Rückhaltevermögen der Düsenöffnung 22 gegenüber einem hydrostatischen Druck in der Flüssigkeit, der bei der Handhabung und beim Transport auftreten kann.

Nach der vollständigen Befüllung der Düse, was bei bevorzugten Ausführungsbeispielen der vorliegenden Erfindung durch Kapillarkräfte erfolgt, wird der Dosierkopf 2 mit einer Antriebseinheit verbunden, wie in Fig. 1 schematisch durch die mit dem Bezugszeichen 12 und 14 bezeichneten Elemente dargestellt ist. Unter Verwendung der Druckerzeugungseinrichtung 14, beispielsweise durch Öffnen entsprechender Pneumatikventile, wird dann in der Druckkammer 12 ein Überdruck erzeugt, der gleichmäßig auf die gesamte erste Seite des Dosierkopfs wirkt, d.h. das Medienreservoir 4 und die Düse 6 werden von der ersten Seite her mit einem im wesentlichen gleichen Druck beaufschlagt. Durch diesen in der Druckkammer 12 herrschenden Überdruck wird auf die Flüssigkeit 8 im Dosierkopf 2 eine Kraft ausgeübt. Sobald die auf die Flüssigkeit in der Düsenöffnung 22 wirkende Kraft groß genug ist, um die Oberflächenkräfte der Flüssigkeit an der Düsenöffnung zu überwinden, beginnt die Flüssigkeit durch die Düsenöffnung 22 auszuströmen. Ein Nachströmen von Flüssigkeit aus dem Reservoir 4 wird hierbei weitestgehend verhindert, sofern die Druckdifferenz zwischen den beiden Enden des Verbindungskanals 10 vernachlässigbar bzw. reproduzierbar ist, was der Fall ist, wenn der Strömungswiderstand des Verbindungskanals 10 und des Düsenkanals entsprechend den obigen Erläuterungen ausgelegt sind. In jedem Fall ist, wie oben dargelegt wurde, die Menge einer aus dem Reservoir nachströmenden Flüssigkeit reproduzierbar, auch wenn das Verhältnis der Strömungswiderstände von Verbindungskanal und Düse nicht ausreichend groß ist, um ein solches Nachströmen im wesentlichen zu verhindern.

Ist der Strömungswiderstand des Verbindungskanals ausreichend hoch, im Vergleich zum Strömungswiderstand der Düse bzw. im Vergleich zum Widerstand R₁₁, so bleibt die Flüssigkeit im Verbindungskanal im wesentlichen in Ruhe, während Flüssigkeit aus dem Düsenkanal 20 durch die Düsenöffnung 22 ausgestoßen wird.

Bei einem solchen Dosiervorgang kann die gesamte in der Düse befindliche Flüssigkeitsmenge durch die Düsenöffnung 22 abgegeben werden, ohne daß sich die in dem Verbindungskanal befindliche Flüssigkeit bewegt. Somit ist die dosierte Flüssigkeitsmenge durch die Geometrie der Düse exakt bestimmt. Die Dosierung der Flüssigkeit stoppt dabei von selbst, wenn die Düse vollständig entleert ist.

Durch das Betätigen der Antriebsvorrichtung kann, wie beschrieben, ein Fluidvolumen, das dem Gesamtvolumen der Düse 6 entspricht, aus der Düsenöffnung 6 ausdosiert werden. Jedoch ist es auch möglich, lediglich einen Teil der in der Düse befindlichen und durch die Geometrie der Düse definierten Flüssigkeitsmenge durch die Düsenöffnung auszustoßen, während die in dem Verbindungskanal befindliche Flüssigkeit nicht oder nur unwesentlich bewegt wird.

Nachdem die Düse vollständig oder teilweise entleert ist, kann der Ausgangszustand nach Abschalten der Antriebseinrichtung alternativ durch zwei Möglichkeiten wieder hergestellt werden. Zum einen kann eine Entlüftung der Druckkammer erfolgen, beispielsweise durch das in Fig. 1 dargestellte Ventil 16. Andernfalls kann die Druckerzeugungseinrichtung unter Verwendung sogenannter 3/2-Wege-Pneumatikventile ausgelegt sein, um ein aktives Belüften der Druckkammer durch Umschalten der Ventile zu ermöglichen.

Ist eine Entlüftungseinrichtung nicht vorgesehen, bzw. verwendet die Antriebseinheit reine Schaltventile, d.h. 2/2-Wege-Pneumatikventile, kann sich nach Abschalten der Druckversorgung der Überdruck durch eine Gasströmung durch die Düsen abbauen.

Ist der Überdruck in der Druckkammer 12 hinreichend abgebaut, so befüllen sich der Verbindungskanal 10 und die Düse 6, d.h. der Düsenkanal 20 und die Düsenöffnung 22 derselben, aufgrund der Kapillarkräfte wieder aus dem mit demselben verbunden Medienreservoir, woraufhin ein erneuter Dosiervorgang durchgeführt werden kann.

Bei der erfindungsgemäßen Mikrodosiervorrichtung ist es, um einen sauberen Abriß der austretenden Flüssigkeitssäule an der Düsenöffnung zu erreichen, vorteilhaft, eine genügend hohe Druckamplitude in der Druckkammer zu erzeugen, deren zeitliche Änderung darüber hinaus vorteilhaft innerhalb sehr kurzer Zeit erfolgen soll, so daß eine hohe Dynamik der Druckänderung erreicht wird. Ferner ist es bei der Auslegung des Dosierkopfs und der Antriebseinheit günstig, wenn der Flüssigkeitsausstoß innerhalb kurzer Zeit, beispielsweise 10 Millisekunden, abgeschlossen ist, während die Fluidleitungen für die Wiederbefüllungen durch Kapillarkräfte so ausgelegt werden, daß dieser Prozeß sehr viel langsamer abläuft, beispielsweise innerhalb von 100 Millisekunden. Damit überlagern sich beide Effekte nur unwesentlich und die Präzision des Dosiervolumens wird durch die kapillare Wiederbefüllung nicht verfälscht.

Nachdem nunmehr eine Mikrodosiervorrichtung gemäß der vorliegenden Erfindung sowie die Funktionsweise derselben allgemein beschrieben wurden, wird im folgenden auf Ausführungsbeispiele und besondere Ausgestaltungen derselben näher eingegangen.

In Fig. 4 ist eine schematische Darstellung einer erfindungsgemäßen Mikrodosiervorrichtung gezeigt, die zum gleichzeitigen Aufbringen von Mikrotröpfchen an entsprechenden Orten 30 einer Mikrotiterplatte 32, die ein herkömmliches Raster von Reservoiren 30 besitzen kann, geeignet ist. Wie in Fig. 4 gezeigt ist, weist der Dosierkopf 2 der Mikrodosiervorrichtung in der Oberseite 24 desselben eine Mehrzahl von Medienreservoiren 4 auf. An dieser Stelle sei angemerkt, daß in Fig. 4 lediglich die in der Oberseite 24 gebildeten Medienreservoire 4, nicht jedoch die jeweils zugeordneten, ebenfalls in der Oberseite 24 gebildeten Enden der Düsen dargestellt sind. Schließlich umfaßt die in Fig. 4 gezeigte Mikrodosiervorrichtung einen Antriebseinrichtung 40, die beispielsweise einen Aufbau aufweisen kann, wie er nachfolgend bezugnehmend auf Fig. 5 erläutert wird.

Mit dem in Fig. 4 gezeigten Ausführungsbeispiel kann gleichzeitig eine Mehrzahl von Mikrotröpfchen beispielsweise auf eine Mikrotiterplatte 32 aufgebracht werden, indem mittels der Antriebseinrichtung 40 gleichzeitig eine Mehrzahl von Fluidreservoiren 4 mit zugeordneten Düsen betätigt werden. Ferner ist, wie aus Fig. 4 zu erkennen ist, der Dosierkopf 2 vorzugsweise einfach und automatisiert austauschbar, so daß zusammen mit der gleichen Antriebseinrichtung 40 unterschiedliche Dosierköpfe bzw. Dosierkopfsubstrate verwendet werden können, so lange die Außenabmessungen derselben übereinstimmen oder die Antriebseinrichtung ausgelegt ist, um mit Dosierkopfsubstraten unterschiedlicher Außenabmessungen zusammenwirken zu können.

In Fig. 5 ist eine Querschnittansicht einer erfindungsgemäßen Mikrodosiervorrichtung mit einer Mehrzahl von Medienreservoiren 4, Düsen 6 und Verbindungskanälen 10, die in einem Dosierkopfsubstrat 2 gebildet sind, gezeigt. Die Antriebseinrichtung umfaßt wiederum eine Druckkammer 12 mit einem entsprechenden Gehäuse 13. Das Gehäuse kann in geeigneter Weise ausgestaltet sein, um eine Anbringung an dem Dosierkopfsubstrat 2 zu ermöglichen, bzw. um die Verwendung eines austauschbaren Dosierkopfs 2 zu ermöglichen. In der Druckkammer 12 ist ein Diffusor 40 vorgesehen, der zur Sicherstellung einer gleichmäßigen Verteilung des Drucks über sämtliche Reservoire 4 und Düsen 6 dient. Die hier gezeigte pneumatische Realisierung der Antriebseinheit umfaßt ferner schnell schaltende Ventile 42 und Druckluftzuleitungen 44.

In der Druckkammer 12 kann durch die schnell schaltenden Ventile 42 mit hoher Dynamik ein Überdruck erzeugt werden, durch welchen eine treibende Kraft auf die Flüssigkeiten in dem Dosierkopf übertragen wird, d.h. gleichzeitig auf die in den Medienreservoiren 4 und den Düsen 6 befindlichen Flüssigkeiten.

In Fig. 6 ist eine Draufsicht eines Ausschnitts eines Dosierkopfs, der für eine parallele Abgabe von Reagenzien in eine 1536-er Mikrotiterplatte verwendet werden kann, gezeigt, wobei 24 Medienreservoire 4, Verbindungskanäle 10 und zugehörige Düsen 6 dargestellt sind. Um eine Dosierung in eine 1536-er Mikrotiterplatte zu ermöglichen, sind bei dem in Fig. 6 gezeigten Ausführungsbeispiel eines Dosierkopfsubstrats sowohl die Reservoire 4 als auch die Düsen 6 mit einem Rastermaß von a = 2,25 mm, d.h. in einem Raster von 2,25 x 2,25 mm, angeordnet. Ferner weisen die Verbindungskanäle 10a eine Form auf, wie sie nachfolgend bezugnehmend auf Fig. 9A erläutert wird.

Es ist klar, daß erfindungsgemäß ein Mikrodosierkopf eine nahezu beliebige Anzahl von Medienreservoiren und Düsen aufweisen kann, wobei in Fig. 7 ein beispielhafter Dosierkopf mit 96 Medienreservoiren und zugeordneten Düsen mit beispielhaften Bemaßungen dargestellt ist.

An dieser Stelle sei angemerkt, daß erfindungsgemäß nicht jeweils einer Düse ein Medienreservoir zugeordnet sein muß, sondern hier im wesentlichen Wahlfreiheit dahingehend besteht, daß ein oder mehrere Medienreservoire vorgesehen sein können, die mit einer oder mehreren Düsen verbunden sein können, wobei ein jeweiliges Medienreservoir über mehrere Verbindungsleitungen mit einer Düse verbunden sein kann, ein Medienreservoir über mehrere Verbindungsleitungen mit mehreren Düsen verbunden sein kann, und eine Düse über mehrere Verbindungsleitungen mit mehreren Medienreservoiren verbunden sein können, wie später bezugnehmend auf die Fig. 10A bis 10D näher erläutert wird. Ferner können bei der erfindungsgemäßen Mikrodosiervorrichtung sowohl die Reservoire als auch die Düsen in einem unterschiedlichen Raster angeordnet sein, so daß durch den Dosiervorgang eine Formatwandlung zwischen dem Format der Reservoire und dem des aufnehmenden Behältnisses erfolgt. Dadurch kann eine herkömmliche Pipettiereinrichtung zum Befüllen einer Mikrotiterplatte verwendet werden, selbst wenn die Pipettiereinrichtung ein anderes Rastermaß als die zu befüllende Mikrotiterplatte aufweist.

Bezugnehmend auf die Fig. 8A bis 8D werden nun beispielhafte Ausgestaltungen von in dem Dosierkopf einer erfindungsgemäßen Mikrodosiervorrichtung gebildeten Düsen erläutert. Die einfachste Ausgestaltung einer Düse 6a ist in Fig. 8A gezeigt, wobei die gesamte Düse aus einem einzigen Kanal mit konstantem Durchmesser besteht. Bei dieser Düse 6a können, je nach dem, auf welcher Höhe der Verbindungskanal 10 in die Düse 6a mündet und wie er dimensioniert ist, die Widerstände R₁₁ und R₁₂, die oben bezugnehmend auf Fig. 2 erläutert wurden, in gewissen Grenzen beeinflußt werden.

Die in Fig. 8B gezeigte Düse 6 entspricht der oben bezugnehmend auf Fig. 1 erläuterten Düse, wobei durch die Unterteilung der Düse 6 in zwei Abschnitte unterschiedlichen Durchmessers oberhalb bzw. unterhalb des Einmündungspunktes des Verbindungskanals 10 aufgrund der Verwendung zweier Durchmesser und zweier Längen eine Variabilität erreicht wird, die eine separate Dimensionierung von Volumen, Strömungswiderstand und Haltevermögen der Düse erleichtert.

In Fig. 8C ist eine Düse 6b gezeigt, die in drei Abschnitte unterteilt ist. Eine solche Unterteilung kann unter Umständen von Vorteil sein, wenn nicht nur das Dosiervolumen, sondern auch die Form und/oder Dynamik des ausgestoßenen Strahls von Bedeutung sind.

Schließlich zeigt Fig. 8D eine konisch ausgebildete Düse 6c.

Hinsichtlich der Ausgestaltung der Düse bleibt abschließend festzustellen, daß es möglich ist, sowohl die Düsenausstoßöffnung als auch die derselben gegenüberliegende Öffnung und den Düsenkanal, der die Öffnungen verbindet, nicht kreisrund, sondern in beliebiger Form zu gestalten. Daneben kann der Durchmesser des Düsenkanals in anderer Weise als in den Fig. 8B bis 8D gezeigt tiefenabhängig variieren.

Verschiedene Gestaltungsmöglichkeiten für den Verbindungskanal, der Innenreservoire und Düsen verbindet, sind in den Fig. 9A bis 9D gezeigt. Je nach Anwendung kann der Verbindungskanal dabei sowohl hinsichtlich seines Verlaufs als auch hinsichtlich seines Durchmessers angepaßt werden. In Fig. 9A ist ein Kanal 10a gezeigt, der zur Oberseite des Dosierkopfs hin offen ist. Ein solcher Kanal ist bei den in den Fig. 6 und 7 gezeigten Ausführungsformen eines Dosierkopfs verwendet. Diese Möglichkeit der Kanalgestaltung ermöglicht ebenfalls den Betrieb der Mikrodosiervorrichtung nach dem geschilderten Prinzip und besitzt Vorteile hinsichtlich einer einfachen Fertigung sowie den Vorteil, daß Gaseinschlüsse in dem Verbindungskanal sehr einfach entweichen können.

Bei dem gezeigten Beispiel ist ein kreisrundes Reservoir 4 durch einen rechteckigen Verbindungskanal 10a mit der Düse 6 verbunden, wobei das Reservoir und der Verbindungskanal dieselbe Tiefe aufweisen, um eine Entleerung des Reservoirs bis auf den Grund zu gewährleisten.

Fig. 9B zeigt eine Schnittansicht eines Dosierkopfsubstrats in der Ebene des Substrats. In dem gezeigten Abschnitt ist ein Medienreservoir 4 und eine Düse 6 zu erkennen, die über einen geschwungenen Kanal 10B miteinander verbunden sind. Neben dem in Fig. 9B gezeigten, nicht-geradlinigen Verlauf des Kanals 10B sind andere, beliebige Verläufe möglich, wobei insbesondere meanderförmige Verläufe verwendet werden können, um eine Erhöhung des Strömungswiderstands zwischen Medienreservoir und Düse zu realisieren.

Der Verbindungskanal zwischen Medienreservoir und Düse kann ferner beliebige Querschnitte aufweisen und muß nicht notwendigerweise rechteckig sein. Schließlich kann sich der Querschnitt im Verlauf des Kanals erweitern oder verengen, wobei auch beispielsweise zwei oder mehr Verbindungskanäle zwischen demselben Reservoir und derselben Düse angeordnet sein können.

Eine derartige Ausgestaltung ist in Fig. 9C gezeigt, bei der der Kanal durch drei Teilkanäle 10c gebildet ist. Darüber hinaus muß der Kanal nicht parallel zur Oberfläche des Dosierkopfs verlaufen, sondern kann innerhalb des Dosierkopfs einen beliebigen Verlauf aufweisen, wobei ein schräg verlaufender Kanal 10d in Fig. 9D gezeigt ist. Hinsichtlich des Kanals ist lediglich zu beachten, daß derselbe keine direkte Verbindung zur Unterseite des Dosierkopfs herstellt, sondern lediglich über die Düse. Darüber hinaus muß der Strömungswiderstand des Verbindungskanals größer sein als der Strömungswiderstand der Düse.

In den Fig. 10A bis 10D sind unterschiedliche Möglichkeiten zur Anordnung der fluidischen Komponenten Medienreservoir, Verbindungskanal und Düse in dem Dosierkopf der erfindungsgemäßen Mikrodosiervorrichtung dargestellt. Zunächst ist festzustellen, daß nicht alle in einem Dosierkopf angebrachten Elemente, beispielsweise Medienreservoire, die gleiche Dimension aufweisen müssen. Selbiges gilt für die Verbindungskanäle und Düsen. Insbesondere können Düsen, die unterschiedliche Volumina beinhalten, auf dem gleichen Dosierkopf untergebracht sein. Des weiteren bestehen Gestaltungsmöglichkeiten dahingehend, daß die Anzahl der Düsen und Reservoire nicht gleich sein muß, sondern daß jeweils mehrere Düsen mit einem oder mehreren Reservoiren verbunden sein können oder daß mehrere Reservoire mit einer oder mehreren Düsen verbunden sein können.

Fig. 10A zeigt schematisch einen Dosierkopfabschnitt, bei dem ein Medienreservoir 4 über vier Verbindungskanäle 10 mit vier Düsen 6 verbunden ist. Gemäß Fig. 10B sind zwei Medienreservoire 4 über jeweils einen Verbindungskanal 10 mit einer Düse 6 verbunden. Bei diesem Beispiel ist ein Mischen von aus den beiden Reservoiren stammenden Flüssigkeiten 4 vor einem jeweiligen Dosiervorgang innerhalb der Düse 6 möglich. Daneben ist in einem Extremfall auch eine Anordnung möglich, bei der alle Düsen 6 aus einem einzigen Reservoir 4a befüllt werden, wie in Fig. 10C gezeigt ist.

Unabhängig davon, ob die Anzahl der Düsen und Reservoire übereinstimmt, kann in jedem Fall durch den Dosierkopf eine Formatwandlung erfolgen. Dies bedeutet, daß der Abstand der Düsen zueinander und der Abstand der Reservoire zueinander unterschiedlich sein kann. Ein Beispiel einer solchen Anordnung mit breiten Abständen zwischen Reservoiren 4 und engen Abständen zwischen Düsen 6 ist in Fig. 10D gezeigt, wobei bei diesem Beispiel jede Düse 6 über einen Verbindungskanal 10 mit einem zugeordneten Medienreservoir 4 verbunden ist.

In den Fig. 11A und 11B ist eine alternative Ausführungsform einer Antriebseinrichtung, die erfindungsgemäß verwendet werden kann, dargestellt.

Wie den in den Fig. 11A und 11B gezeigten schematischen Teilquerschnittansichten zu entnehmen ist, weist der Dosierkopf den oben bezugnehmend auf Fig. 9A beschriebenen Aufbau hinsichtlich Medienreservoir 4, Kanal 10a und Düse 6 auf. Im Unterschied zu den bezugnehmend auf die Fig. 1 und 5 beschriebenen Ausführungsbeispielen wird nun jedoch die zur Dosierung notwendige Kraft mittels einer Systemflüssigkeit 46 auf die in dem Medienreservoir 4 und der Düse 6 befindliche zu dosierende Flüssigkeit ausgeübt. Dabei darf die Systemflüssigkeit 46 mit der zu dosierenden Flüssigkeit nicht mischbar sein und muß an der Oberfläche des Dosierkopfs eine negative Oberflächenenergie besitzen, d.h. sie darf nicht durch Kapillarkräfte in die Düse gezogen werden. Wie in den Fig. 11A und 11B gezeigt ist, ist ein Kolben 48 vorgesehen, um in Richtung des Pfeils 50 eine Kraft auf die Systemflüssigkeit 46 auszuüben. Alternativ kann ein beliebiger anderen Verdränger vorgesehen sein, durch den eine solche Kraft auf Medienreservoir und Düse ausübbar ist, daß in denselben ein im wesentlichen identischer Druckzustand erzeugt wird. Über die Systemflüssigkeit 46 wird die Kraft auf die zu dosierende Flüssigkeit ausgeübt, woraufhin der Dosiervorgang stattfindet. In Fig. 11B ist die Mikrodosiervorrichtung nach dem Ausstoß der gewünschten Flüssigkeitsmenge dargestellt, wobei diese Flüssigkeitsmenge durch das verdrängte Volumen bestimmt ist. Wie in Fig. 11B zu sehen ist, dringt die Systemflüssigkeit 46 nicht in die Düsenöffnung 22 ein und wird auch nicht durch Kapillarkräfte in dieselbe gezogen. Im Anschluß an das Ausstoßen der gewünschten Flüssigkeitsmenge wird der Verdränger bzw. Kolben 48 in die Ausgangsposition zurückgebracht, wobei die hydrophobe Systemflüssigkeit 46 durch Kapillarkräfte wieder aus der Düse verdrängt wird. Dadurch wird der ursprüngliche Zustand, wie er in Fig. 11A gezeigt ist, wiederhergestellt.

Wie aus den obigen Erläuterungen klar wird, ist erfindungsgemäß das dosierte Volumen vom Volumen der Düse, entweder nur dem Düsenkanal oder dem Düsenkanal und der Düsenöffnung, bestimmt und ist im wesentlichen unabhängig von den Fluideigenschaften. Dabei ermöglicht die vorliegende Erfindung die exakte Abgabe von zum Beispiel ca. 50 nl in einem einzigen Dosiervorgang bei geeigneter Auslegung der Kanäle und Öffnungen.

Obwohl oben bevorzugte Ausführungsbeispiele der vorliegenden Erfindung näher erläutert wurden, ist es klar, daß weitere Modifikationen und Änderungen derselben möglich sind. Beispielsweise können alternative Antriebseinrichtungen verwendet werden, um eine treibende Kraft auf die Flüssigkeit aufzuprägen. Neben dem beschriebenen Aufbringen eines homogenen, pneumatischen oder hydraulischen Drucks im Bereich der ersten Seite des Druckkopfs kann auch ein Unterdruck an der zweiten Seite des Dosierkopfs angelegt werden, um die Flüssigkeit aus der Düsenöffnung zu saugen. Wiederum alternativ kann eine Volumenverdrängung von Flüssigkeit auf der ersten Oberfläche des Druckkopfs erfolgen, wobei ein Beispiel einer solchen Volumenverdrängung durch das bezugnehmend auf die Fig. 11A und 11B beschriebene Ausführungsbeispiel unter Verwendung der Systemflüssigkeit 46 ist. Ferner können elektrostatische oder elektromagnetische Kräfte, die direkt auf die Flüssigkeit wirken, oder auch beliebige andere Kräfte, die direkt oder indirekt auf die Flüssigkeit wirken, verwendet werden. Die zum Betrieb der Mikrodosiervorrichtung benötigte Kraft kann auf elektromagnetischen Wege aufgebracht werden, falls die zu dosierende Flüssigkeit eine elektrische Ladung oder ein ausreichendes Dipolmoment besitzt. In einem solchen Fall kann durch Anlegen geeigneter elektromagnetischer Felder zwischen Dosierkopf und Aufnahmegefäß, d.h. in der Regel der Mikrotiterplatte, eine Kraft auf das Fluid in Richtung der Mikrotiterplatte ausgeübt werden. Der Dosiervorgang beginnt dann, sobald die elektromagnetische Kraft die Oberflächenkräfte an der Düsenöffnung überwindet.

Es bedarf keiner gesonderten Erwähnung, daß die mehreren Reservoire des erfindungsgemäß verwendeten Dosierkopfs mit identischen oder unterschiedlichen Flüssigkeiten befüllt werden können, so daß die gleichzeitige Abgabe gleicher oder unterschiedlicher Flüssigkeiten möglich ist. Ferner ist klar, daß die erfindungsgemäß verwendeten Dosierköpfe mit Hilfe beliebiger herkömmlicher Verfahren hergestellt werden können. Beispielsweise kann der Dosierkopf mikromechanisch aus Silizium gefertigt werden. Alternativ kommen andere bekannte Verfahren, wie Mikrospritzguß, Heißprägen oder solche Verfahren, bei denen einzelne Schichten geklebt oder laminiert werden, in Frage.

Die erfindungsgemäß Dosiervorrichtung kann entweder als Dosiervorrichtung für die Abgabe einer durch das geometrische Volumen des Düsenkanals vordefinierten Flüssigkeitsmenge betrieben werden, oder aber als Vorrichtung mit einem kleineren, aber variablen Volumen. Im ersten Fall wird die treibende Kraft, welche auf die Flüssigkeit wirkt, so lange aufrecht erhalten, bis die gesamte in der Düse enthaltene Flüssigkeitsmenge durch die Düsenöffnung ausgestoßen ist. Die Dosierung stoppt in diesem Fall von selbst, da aufgrund des verschwindenden Druckgradienten über den Verbindungskanal keine Flüssigkeit nachgeliefert wird. Im zweiten Fall wird die durch die Antriebsvorrichtung aufgeprägte, treibende Kraft abgeschaltet, bevor die Flüssigkeit aus der Düse komplett ausgestoßen ist.

Die dosierte Fluidmenge kann also entweder durch die Bauform, nämlich durch das in der Düse befindliche Volumen, oder durch die Dauer und den Verlauf der durch die Antriebseinheit aufgebrachten treibenden Kraft gesteuert werden. Im ersten Fall ist die dosierte Flüssigkeitsmenge im wesentlichen unabhängig von den physikalischen Eigenschaften der Flüssigkeit, wie z.B. Viskosität und Oberflächenspannung. Im zweiten Fall wird das dosierte Volumen von diesen Parametern beeinflußt. Es empfiehlt sich deshalb, im zuletzt genannten Fall eine Kalibrierung durchzuführen, um eine genaue Dosierung zu erreichen, da die Dosierung von verschiedenen Flüssigkeiten mit unterschiedlichen Viskositäten unterschiedlich lange dauert. Diese unterschiedliche Dauer muß berücksichtigt werden, wenn nicht das gesamte Düsenvolumen ausdosiert wird, während sie von untergeordneter Bedeutung ist, wenn das gesamte Düsenvolumen ausdosiert wird, so daß der Dosiervorgang von alleine stoppt, sobald die gesamte Flüssigkeit entsprechenden dem vordefinierten Volumen ausgestoßen wurde.

## Patentansprüche

1. Mikrodosiervorrichtung mit folgenden Merkmalen:
einem Medienreservoir (4) zum Enthalten einer zu dosierenden Flüssigkeit (8), das eine Medienreservoiröffnung aufweist;
einer Düse (6) mit einem Düsenkanal (20), der eine Ausstoßöffnung (22) und eine Betätigungsöffnung aufweist, wobei die Düse (6) über einen Verbindungskanal (10) mit dem Medienreservoir (4) verbunden ist und über den Verbindungskanal (10) mit der zu dosierenden Flüssigkeit (8) befüllbar ist; und
einer Antriebseinrichtung zum gleichzeitigen Beaufschlagen einer in dem Medienreservoir (4) und der Düse (6) befindlichen Flüssigkeit (8) mit einer solchen Kraft über die Medienreservoiröffnung und die Betätigungsöffnung bei einer Betätigung derselben, daß ein im wesentlichen identischer Druck auf die im Medienreservoir (4) und in der Düse (6) befindliche Flüssigkeit ausgeübt wird,
wobei der Strömungswiderstand des Verbindungskanals (10) größer ist als der Strömungswiderstand der Düse (6) und wobei der Strömungswiderstand des Verbindungskanals (10) größer ist als der Strömungswiderstand des Düsenkanals (20) zwischen einem Punkt, an dem der Verbindungskanal (10) in den Düsenkanal (20) mündet, und einem Punkt, an dem die Flüssigkeit in dem Düsenkanal (20) mit der Kraft beaufschlagt wird, so daß bei einer Betätigung der Antriebseinrichtung ein Volumenstrom in dem Verbindungskanal (10) klein im Vergleich zu einem Volumenstrom in der Düse (6), der einen Ausstoß der zu dosierenden Flüssigkeit (8) aus einer Ausstoßöffnung (22) der Düse (6) bewirkt, ist.

2. Mikrodosiervorrichtung nach Anspruch 1, die einen Dosierkopf (2) aufweist, in dem das Medienreservoir (4) und die Düse (6) gebildet sind, wobei die Betätigungsöffnung und die Medienreservoiröffnung in der gleichen Oberfläche (24) des Dosierkopfs (2) gebildet sind.

3. Mikrodosiervorrichtung nach Anspruch 2, bei der die Antriebseinrichtung eine Druckerzeugungseinrichtung (12, 13, 14) zum gleichzeitigen Ausüben eines im wesentlichen gleichmäßigen Drucks auf die Medienreservoiröffnung und die Betätigungsöffnung aufweist.

4. Mikrodosiervorrichtung nach Anspruch 3, bei der die Antriebseinrichtung eine mit einem Puffermedium befüllbare Druckkammer (12) aufweist, wobei über das Puffermedium der Druck auf die Medienreservoiröffnung und die Betätigungsöffnung ausübbar ist.

5. Mikrodosiervorrichtung nach einem der Ansprüche 1 bis 4, die mehrere Düsen und ein oder mehrere Medienreservoire aufweist, wobei die Antriebseinrichtung zum Betätigen der mehreren Düsen ausgelegt ist, wobei die mehreren Düsen mit einem oder mehreren Medienreservoiren über jeweils einen oder mehrere Verbindungskanäle fluidmäßig verbunden ist.

6. Mikrodosiervorrichtung nach einem der Ansprüche 1 bis 5, die mehrere Medienreservoire (4) und eine oder mehrere Düsen (6) aufweist, wobei jedes Medienreservoir über jeweils einen oder mehrere Verbindungskanäle mit einer oder mehreren Düsenöffnungen fluidmäßig verbunden ist.

7. Mikrodosiervorrichtung nach Anspruch 5 oder 6, bei der die mehreren Düsen (6) und/oder die mehreren Reservoire (4) in einem Raster angeordnet sind, das dem Format einer Mikrotiterplatte (32) entspricht.

8. Mikrodosiervorrichtung nach Anspruch 7, bei der mehrere Medienreservoire (4) in einem ersten Raster angeordnet ist, und bei der mehrere Düsen (6) in einem zweiten Raster angeordnet ist, so daß zwischen Medienreservoiren und Düsen eine Formatumwandlung stattfindet.

9. Mikrodosiervorrichtung nach einem der Ansprüche 1 bis 8, bei der die Düse (6) und der Verbindungskanal (10) derart ausgelegt sind, daß ohne Betätigung der Antriebseinrichtung eine Befüllung der Düse (6) aufgrund von Kapillarkräften aus dem Medienreservoir (4) über den Verbindungskanal (10) stattfindet.

10. Verfahren zum Dosieren kleiner Flüssigkeitsmengen, mit folgenden Schritten:
Befüllen zumindest einer Düse (6), die einen Düsenkanal (20) mit einer Ausstoßöffnung (22) und einer Betätigungsöffnung aufweist, über einen Verbindungskanal (10), der die Düse mit einem Medienreservoir (4), das eine Medienreservoiröffnung aufweist, fluidmäßig verbindet, mit einer zu dosierenden Flüssigkeit (8) aus dem Medienreservoir (4);
gleichzeitiges Beaufschlagen der in dem Medienreservoir (4) und der Düse (6) befindlichen Flüssigkeit (8) über die Medienreservoiröffnung und die Betätigungsöffnung mit einer solchen Kraft, daß ein im wesentlichen identischer Druck auf die im Medienreservoir (4) und in der Düse (6) befindliche Flüssigkeit (8) ausgeübt wird,
wobei der Strömungswiderstand des Verbindungskanals (10) größer ist als der Strömungswiderstand der Düse (6) und wobei der Strömungswiderstand des Verbindungskanals (10) größer ist als der Strömungswiderstand des Düsenkanals (20) zwischen einem Bereich, an dem der Verbindungskanal (10) in den Düsenkanal (20) mündet, und einem Punkt, an dem die Flüssigkeit in dem Düsenkanal (20) mit der Kraft beaufschlagt wird, so daß der Volumenstrom in dem Verbindungskanal (10) klein im Vergleich zum Volumenstrom der Flüssigkeit in der Düse (6) ist, um **dadurch** eine Menge der zu dosierenden Flüssigkeit aus einer Ausstoßöffnung (22) der Düse auszustoßen.

11. Verfahren nach Anspruch 10, bei dem der Schritt des Befüllens einen Schritt des Befüllens der Düse (6) aufgrund von Kapillarkräften in dem Verbindungskanal (10) und der Düse (6) aufweist.

12. Verfahren nach Anspruch 10 oder 11, bei dem der Schritt des Beaufschlagens der in dem Medienreservoir (4) und der Düse (6) befindlichen Flüssigkeit mit einer Kraft den Schritt des gleichzeitigen Anlegens eines im wesentlichen gleichen Drucks an der Medienreservoiröffnung und der Betätigungsöffnung aufweist.

13. Verfahren nach Anspruch 10 oder 11, bei dem der Schritt des Beaufschlagens der in dem Medienreservoir (4) und der Düse (6) befindlichen Flüssigkeit mit einer Kraft das Bewirken einer Volumenverdrängung an der Medienreservoiröffnung und der Betätigungsöffnung aufweist.

14. Verfahren nach Anspruch 10 oder 11, bei dem der Schritt des Beaufschlagens der in dem Medienreservoir (4) und der Düse (6) befindlichen Flüssigkeit mit einer Kraft das Anlegen eines elektrischen oder magnetischen Feldes aufweist.

15. Verfahren nach einem der Ansprüche 10 bis 14, bei dem der Schritt des Befüllens das Befüllen mehrerer Düsen (6) mit unterschiedlichen Flüssigkeiten aus mehreren Medienreservoiren (4) aufweist, und bei dem der Schritt des Beaufschlagens einen Schritt des Beaufschlagens der mehreren Düsen (6) und der mehreren Medienreservoire (4) gleichzeitig mit der Kraft aufweist, so daß gleichzeitig unterschiedliche Flüssigkeiten durch die Düsen (6) ausgestoßen werden.

## Claims

1. Microdosage device comprising:
a media reservoir (4) used for accommodating a liquid to be dosed (8), which has a media reservoir opening;
a nozzle (6) with a nozzle channel (20) having an ejection opening (22) and an actuating opening, the nozzle (6) being connected via a connecting channel (10) to the media reservoir (4) and adapted to be filled via said connecting channel (10) with the liquid to be dosed (8); and
a drive unit for concurrently applying, when actuated, via the media reservoir opening and the actuating opening, to a liquid (8) contained in the media reservoir (4) and in the nozzle (6) a force of such a nature that a substantially identical pressure will be exerted on said liquid contained in the media reservoir (4) and in the nozzle (6),
wherein the flow resistance of the connecting channel (10) is greater than the flow resistance of the nozzle (6), and wherein the flow resistance of the connecting channel (10) is greater than the flow resistance of the nozzle channel (20) between a point at which the connecting channel (10) leads into the nozzle channel (20) and a point at which the force is applied to the liquid in the nozzle channel (20), so that, in response to an actuation of the drive unit, a volumetric flow in the connecting channel (10) will be small in comparison with a volumetric flow in the nozzle (6), said volumetric flow in the nozzle (6) causing an ejection of the liquid to be dosed (8) from an ejection opening (22) of the nozzle (6).

2. Microdosage device according to claim 1, comprising a dosing head (2) in which the media reservoir (4) and the nozzle (6) are formed, wherein the actuating opening as well as the media reservoir opening are formed in the same surface (24) of the dosing head (2).

3. Microdosage device according to claim 2, wherein the drive unit comprises a pressure generation means (12, 13, 14) for simultaneously applying a substantially uniform pressure to the media reservoir opening and the actuating opening.

4. Microdosage device according to claim 3, wherein the drive unit is provided with a pressure chamber (12) which is adapted to be filled with a buffer medium, the buffer medium being adapted to be used for applying the pressure to the media reservoir opening and the actuating opening.

5. Microdosage device according to one of the claims 1 to 4, which comprises multiple nozzles and one or a plurality of media reservoirs, wherein the drive unit is configured for actuating said multiple nozzles, and wherein each of said multiple nozzles is in fluid connection with one or a plurality of media reservoirs through one or a plurality of connecting channels.

6. Microdosage device according to one of the claims 1 to 5, which comprises multiple media reservoirs (4) and one or a plurality of nozzles (6), wherein each media reservoir is in fluid connection with one or a plurality of nozzle openings through one or a plurality of connecting channels.

7. Microdosage device according to claim 5 or 6, wherein said multiple nozzles (6) and/or said multiple reservoirs (4) are arranged in a raster which corresponds to the format of a well-plate (32).

8. Microdosage device according to claim 7, wherein multiple media reservoirs (4) are arranged in a first raster, and wherein multiple nozzles (6) are arranged in a second raster, so that a change of format takes place between said media reservoirs and said nozzles.

9. Microdosage device according to one of the claims 1 to 8, wherein the nozzle (6) and the connecting channel (10) are implemented such that the nozzle (6) will be filled from the media reservoir (4) via the connecting channel (10) due to capillary forces and without any actuation of the drive unit.

10. Method for dosing small amounts of liquid, said method comprising the following steps:
filling at least one nozzle (6) having a nozzle channel (20) with an ejection opening (22) and an actuating opening via a connecting channel (10) with a liquid to be dosed (8) from a media reservoir (4) having a media reservoir opening, said connecting channel (10) establishing a fluid connection between said nozzle and said media reservoir (4);
concurrently applying, via the media reservoir opening and the actuating opening, to the liquid (8) contained in the media reservoir (4) and in the nozzle (6) a force of such a nature that a substantially identical pressure will be applied to the liquid (8) contained in the media reservoir (4) and in the nozzle (6),
wherein the flow resistance of the connecting channel (10) is greater than the flow resistance of the nozzle (6), and wherein the flow resistance of the connecting channel (10) is greater than the flow resistance of the nozzle channel (20) between a point at which the connecting channel (10) leads into the nozzle channel (20) and a point at which the force is applied to the liquid in the nozzle channel (20), so that the volumetric flow in the connecting channel (10) will be small in comparison with the volumetric flow of the liquid in the nozzle (6) so as to eject an amount of the liquid to be dosed from an ejection opening (22) of the nozzle.

11. Method according to claim 10, wherein the step of filling comprises a step of filling the nozzle (6) on the basis of capillary forces in the connecting channel (10) and in the nozzle (6).

12. Method according to claim 10 or 11, wherein the step of applying a force to the liquid contained in the media reservoir (4) and the nozzle (6) comprises the step of simultaneously applying a substantially identical pressure to the media reservoir opening and the actuation opening.

13. Method according to claim 10 or 11, wherein the step of applying a force to the liquid contained in the media reservoir (4) and in the nozzle (6) comprises the step of causing a volume displacement at the media reservoir opening and the actuation opening.

14. Method according to claim 10, or 11, wherein the step of applying a force to the liquid contained in the media reservoir (4) and in the nozzle (6) comprises the step of applying an electric or a magnetic field.

15. Method according to one of the claims 10 to 14, wherein the step of filling comprises the step of filling multiple nozzles (6) with different liquids from multiple media reservoirs (4), and wherein the application step comprises the step of simultaneously applying a force to said multiple nozzles (6) and said multiple media reservoirs (4) so that different liquids will be ejected simultaneously through he nozzles (6).

## Revendications

1. Micro-dispositif de dosage aux caractéristiques suivantes :
un réservoir à fluide (4) destiné à contenir un liquide à doser (8) présentant une ouverture de réservoir à fluide ;
une tuyère (6) avec un canal de tuyère (20) présentant une ouverture d'expulsion (22) et une ouverture d'actionnement, la tuyère (6) étant reliée par l'intermédiaire d'un canal de connexion (10) au réservoir à fluide (4) et pouvant être remplie, par l'intermédiaire du canal de connexion (10), du liquide (8) à doser ; et
un dispositif d'entraînement pour la soumission simultanée d'un liquide (8) se trouvant dans le réservoir à fluide (4) et dans la tuyère (6), par l'intermédiaire de l'ouverture de réservoir à fluide et de l'ouverture d'actionnement lors d'un actionnement de cette dernière, à une force telle qu'il soit exercé une pression sensiblement identique sur le liquide se trouvant dans le réservoir à fluide (4) et dans la tuyère (6),
la résistance à l'écoulement du canal de connexion (10) étant plus grande que la résistance à l'écoulement de la tuyère (6) et la résistance à l'écoulement du canal de connexion (10) étant plus grande que la résistance à l'écoulement du canal de tuyère (20) entre un point auquel le canal dé connexion (10) aboutit dans le canal de tuyère (20) et un point auquel le liquide dans le canal de tuyère (20) est soumis à la force, de sorte que, lors d'un actionnement du dispositif d'entraînement, un volume d'écoulement dans le canal de connexion (10) soit faible par rapport à un volume d'écoulement dans la tuyère (6) qui entraîne une expulsion du liquide (8) d'une ouverture d'expulsion (22) de la tuyère (6).

2. Micro-dispositif de dosage selon la revendication 1, présentant une tête de dosage (2) dans laquelle sont formés le réservoir à fluide (4) et la tuyère (6), l'ouverture d'actionnement et l'ouverture de réservoir à fluide étant formées dans la même surface (24) de la tête de dosage (2).

3. Micro-dispositif de dosage selon la revendication 2, dans lequel le dispositif d'entraînement présente un dispositif de génération de pression (12, 13, 14) destiné à exercer simultanément une pression sensiblement uniforme sur l'ouverture de réservoir à fluide et l'ouverture d'actionnement.

4. Micro-dispositif de dosage selon la revendication 3, dans lequel le dispositif d'entraînement présente une chambre à pression (12) pouvant être remplie d'un fluide tampon, par l'intermédiaire du fluide tampon pouvant être exercée la pression sur l'ouverture de réservoir à fluide et l'ouverture d'actionnement.

5. Micro-dispositif de dosage selon l'une des revendications 1 à 4, présentant plusieurs tuyères et un ou plusieurs réservoirs à fluide, le dispositif d'entraînement étant réalisé de manière à actionner les plusieurs tuyères, les plusieurs tuyères étant reliées en fluide à un ou plusieurs réservoirs à fluide par l'intermédiaire de chaque fois un ou plusieurs canaux de connexion.

6. Micro-dispositif de dosage selon l'une des revendications 1 à 5, présentant plusieurs réservoirs à fluide (4) et une ou plusieurs tuyères (6), chaque réservoir à fluide étant relié en fluide, par l'intermédiaire d'un ou plusieurs canaux de connexion, à une ou plusieurs ouvertures de tuyère.

7. Micro-dispositif de dosage selon la revendication 5 ou 6, dans lequel les plusieurs tuyères (6) et/ou les plusieurs réservoirs (4) sont disposés selon une trame correspondant au format d'une micro-plaquette de titration (32).

8. Micro-dispositif de dosage selon la revendication 7, dans lequel plusieurs réservoirs à fluide (4) sont disposés dans une première trame, et dans lequel plusieurs tuyères (6) sont disposées dans une deuxième trame, de sorte qu'ait lieu entre les réservoirs à fluide et les tuyères une transformation de format.

9. Micro-dispositif de dosage selon l'une des revendications 1 à 8, dans lequel la tuyère (6) et le canal de connexion (10) sont réalisés de sorte qu'ait lieu, sans actionnement du dispositif d'entraînement, un remplissage de la tuyère (6) par suite de forces capillaires provenant du réservoir à fluide (4) par l'intermédiaire du canal de connexion (10).

10. Procédé de dosage de petites quantités de liquide, aux étapes suivantes consistant à :
remplir au moins une tuyère (6) présentant un canal de tuyère (20) avec une ouverture d'expulsion (22) et une ouverture d'actionnement, par un canal de connexion (10) qui relie en fluide la tuyère à un réservoir à fluide (4) qui présente une ouverture de réservoir à fluide, d'un liquide à doser (8) du réservoir à fluide (4) ;
soumettre simultanément le liquide (8) se trouvant dans le réservoir à fluide (4) et la tuyère (6), par l'intermédiaire de l'ouverture de réservoir à fluide et l'ouverture d'actionnement, à une force telle qu'il soit exercé une pression sensiblement identique sur le réservoir à fluide (4) et le liquide (8) se trouvant dans la tuyère (6),
la résistance à l'écoulement du canal de connexion (10) étant plus grande que la résistance à l'écoulement du tuyère (6) et la résistance à l'écoulement du canal de connexion (10) étant plus grande que la résistance à l'écoulement du canal de tuyère (20) entre une zone dans laquelle le canal de connexion (10) aboutit dans le canal de tuyère (20) et un point auquel le liquide est soumis, dans le canal de tuyère (20), à la force, de sorte que le volume d'écoulement dans le canal de connexion (10) soit faible par rapport au volume d'écoulement de liquide dans le tuyère (6), afin d'expulser ainsi une quantité du liquide à doser de l'ouverture d'expulsion (22) de la tuyère.

11. Procédé selon la revendication 10, dans lequel l'étape de remplissage présente une étape de remplissage de la tuyère (6) sur base de forces capillaires dans le canal de connexion (10) et la tuyère (6).

12. Procédé selon la revendication 10 ou 11, dans lequel l'étape de soumission du liquide se trouvant dans le réservoir à fluide (4) et dans la tuyère (6) à une force présente l'étape de l'application simultanée d'une pression sensiblement identique sur l'ouverture de réservoir à fluide et sur l'ouverture d'actionnement.

13. Procédé selon la revendication 10 ou 11, dans lequel l'étape de soumission du liquide se trouvant dans le réservoir à fluide (4) et dans la tuyère (6) à une force présente la provocation d'un déplacement de volume à l'ouverture de réservoir à fluide et à l'ouverture d'actionnement.

14. Procédé selon la revendication 10 ou 11, dans lequel l'étape de soumission du liquide se trouvant dans le réservoir à fluide (4) et dans la tuyère (6) à une force présente l'application d'un champ électrique ou magnétique.

15. Procédé selon l'une des revendications 10 à 14, dans lequel l'étape de remplissage présente le remplissage de plusieurs tuyères (6) de liquides différents à partir de plusieurs réservoirs moyens (4), et dans lequel l'étape de soumission présente une étape de soumission des plusieurs tuyères (6) et des plusieurs réservoirs à fluide (4) simultanément à la force, de sorte que soient expulsés simultanément des liquides différents par les tuyères (6).
